# EUROPÄISCHE PATENTSCHRIFT

(11) **EP 0 857 142 B1**
(45) Veröffentlichungstag und Bekanntmachung des Hinweises auf die Patenterteilung: **11.08.1999**
(21) Anmeldenummer: 95934034.0
(22) Anmeldetag: 23.10.1995
(51) Int. Cl.: B65B 5/12, B65B 5/10

(54) **BEFÜLLUNG VON PHARMAZEUTISCHEN MEHRKAMMERVERPACKUNGEN**
METHOD OF FILLING PHARMACEUTICAL MULTICHAMBER PACKAGES
REMPLISSAGE D'EMBALLAGES PHARMACEUTIQUES A COMPARTIMENTS MULTIPLES

(43) Veröffentlichungstag der Anmeldung: 12.08.1998
(73) Patentinhaber: Fleximation AG, 8005 Zürich (CH)
(72) Erfinder: VOGELSANGER, Matthias, CH-8001 Zürich (CH)
(74) Vertreter: Lusuardi, Werther Giovanni, Dr.
(86) Internationale Anmeldenummer: CH9500247
(87) Internationale Veröffentlichungsnummer: WO9715494

(56) Entgegenhaltungen:
- DE-A- 3 513 507
- DE-A- 3 704 423
- DE-A- 3 709 015
- DE-A- 4 208 818
- GB-A- 2 155 892
- US-A- 4 655 026

## Beschreibung

Die Erfindung betrifft eine Verfahren zum automatischen Befüllen von pharmazeutischen Mehrkammerverpackungen für klinische Studien gemäss dem Oberbegriff des Patentanspruchs 1 sowie eine Vorrichtung zur Durchführung dieses Verfahrens gemäss dem Oberbegriff des Patentanspruchs 6.

Aus dem Stand der Technik sind bereits ähnliche Verfahren bekannt, bei welchen allerdings die Auswahl der zu verpackenden Produkte im voraus fest programmiert ist, so dass sich diese Verfahren nicht für Kleinserien und Spezialanfertigungen eignen, wie sie bei klinischen Studien erforderlich sind. Die Nachteile dieser bekannten Verfahren bestehen darin, dass jede Änderung des Befüllungsprogramms mit umfangreichen und zeitraubenden Umstellungsarbeiten verbunden sind. Das automatische flexible Befüllen von Blistern oder vergleichbaren Erstverpackungen für Pharmazeutika oder andere Produkte ist deshalb noch nicht befriedigend gelöst.

Aus der GB-A-2 155 892 ist eine Vorrichtung zum Befüllen von Behältern bekannt, bei welcher Produkte über ein Band den Behältern zugeführt und positioniert werden, ohne dass das damit erzielte Resultat einer Kontrolle unterworfen wird.

Aus der DE-A-37 04 423 ist weiter ein Verfahren zum vollautomatischen Einlegen von Gegenständen, insbesondere Pralinen in Verpackungseinheiten bekannt. Auch bei diesem Verfahren fehlt eine Überprüfung der durchgeführten Befüllung.

Hier will die Erfindung Abhilfe schaffen. Der Erfindung liegt das Problem zugrunde, ein Verfahren zum automatischen Befüllen von pharmazeutischen Mehrkammerverpackungen für klinische Studien schaffen, welches freiprogrammierbar und damit sehr flexibel an die jeweiligen Erfordernisse anpassbar ist.

Zur Lösung dieses Problemes ist das eingangs genannte Verfahren durch die Merkmale des kennzeichnenden Teils des unabhängigen Anspruchs 1 und die dazu vorgesehene Vorrichtung durch die Merkmale des kennzeichnenden Teils des unabhängigen Anspruchs 6 weitergebildet.

Die Zuführung der zu verpackenden Produkte erfolgt aus einem Behälter, vorzugsweise mittels Vibrationstechnik, oder durch Gravitationswirkung über eine bewegliche Zuführung, wie z.B. ein flexibles Federrohr zum Roboterarm. Der Roboterarm bringt die Zuführung zur gewünschte Lage in der Verpackung, worauf das Produkt gezielt eingelegt wird. Die Produkte können in der beweglichen Zuführung gestaut werden, und vor dem Einlegen mechanisch vereinzelt werden, wenn das zu verpackende Produkt dies erfordert.

Werden der erfindungsgemässen Vorrichtung mehrere Produkte über mehrere Zuführungsleitungen zugeführt, so kann - dank der freien Programmierbarkeit - der Vorteil erzielt werden, ohne Umrüstarbeiten Mehrkammerverpackungen mit unterschiedlichem Produktinhalt zu produzieren.

Beim erfindungsgemässen Verfahren kann die Programmierung des automatischen Befüllungsvorganges grundsätzlich auf verschiedene Arten erfolgen, die nachfolgend beschrieben werden.

### A) Numerische Eingabe

Bei dieser Methode werden die Koordinaten der Einlegepunkte, als Absolutwerte, oder relativ zur Verpackung numerisch eingegeben und in der gewünschten Reihenfolge gespeichert, so dass die Rechnersteuerung den Vorgang anschliessend selbständig ablaufen lassen kann.

### B) Teach-in

Bei dieser Methode werden die Einlegepunkte mit dem Roboterarm mit Hilfe eines Steuerknüppels, Tasten oder anderem geeigneten Gerät vom Bediener in der gewünschten Reihenfolge angefahren und gespeichert, so dass die Rechersteuerung anschliessend den Vorgang selbständig ablaufen lassen kann. Dieser Vorgang wird im Zusammenhang mit Industrierobotern "Teach-in" genannt.

### C) Bildschirm und Zeiger

Bei dieser Methode werden die Einlegepunkte in der Verpackung an einem Bildschirm dargestellt. Der Bediener ordnet das gewünschte Produkt dem vorgesehenen Einlegepunkt (z.B. Blisterhof) mit einen Zeigegerät (z.B. Maus) zu. Eine Programm sorgt dafür, dass die Befüllungseinheiten die entsprechenden Fahrbefehle erhalten, so dass die Rechersteuerung anschliessend den Vorgang selbständig ablaufen lassen kann. Zur Erfassung der Einlegepunkte kann eine Kamera mit Bildverarbeitungssystem verwendet, oder das Verpackungslayout von einem CAD Programm übernommen werden.

Eine bevorzugte Weiterbildung der Erfindung besteht darin, dass nach erfolgter Befüllung der Einzelkammern mittels einer elektronischen Bildverarbeitungsvorrichtung ein Vergleich zwischen der erhaltenen Befüllung mit der programmierten Vorgabe durchgeführt wird, so dass bei einer Abweichung die entsprechende fehlerhafte Mehrkammerverpackung ausgeschieden werden kann.

Die Erfindung und Weiterbildungen der Erfindung werden im folgenden anhand der teilweise schematischen Darstellungen eines Ausführungsbeispiels noch näher erläutert. Es zeigen:
Fig. 1 eine schematische Darstellung einer erfindungsgemässen Vorrichtung für ein einzelnes Produkt; und
Fig. 2 eine schematische Darstellung einer erfindungsgemässen Vorrichtung für drei verschiedene Produkte.

Die in Fig. 1 dargestellt erfindungsgemässe Vorrichtung besteht aus einem Vorratsbehälter 1 für das zu verpackende Produkt, einem Transportmittel 2 für das zu verpackende Produkt in Form einer Vibrationsvorrichtung, einer beweglichen Zuführungsleitung 3 für das zu verpackende Produkt, in Form eines flexiblen Spiralrohres sowie einem, am freien Ende der Zuführungsleitung 3 angreifenden in zwei zueinander orthogonal stehenden, freiprogrammierbaren Verfahrachsen, beweglichen Roboterarm 5. Der Roboterarm 5 wird durch einen Rechner 7 gesteuert. Der Roboterarm 5 kann auch nur eine oder mehr als zwei freiprogrammierbare Verfahrachsen aufweisen. Vorzugsweise wird jedoch eine 2-Achskonfiguration mit kartesischer X-Y Kinematik verwendet, die es erlaubt die Produkte in der Ebene wahlfrei, entsprechend einem Produktionsprogramm in die vorgesehenen Blisterhöfe der Mehrkammerverpackung 6 einzuführen. In diesem Fall können die Verfahrachsen z.B. über einen Servomotor, der die Drehbewegung über eine Spiralspindel in eine Linearbewegung umsetzt angetrieben werden.
Zum Einlegen der Produkte kann z.B. eine dritte vertikal angeordnete Achse oder ein pneumatisch angetriebenes Hubelement verwendet werden, wenn das zu verpackende Produkt dies erfordert.
Die verschiedenen Achsen des Roboterarms 5 können individuell, oder durch eine marktgängige Bahnsteuerung koordiniert angesteuert werden. Die Steuerung übernimmt auch die Speicherung des Produktionsprogramms.

Wie in Fig. 2 dargestellt, können auch mehrere Befüllungseinheiten 10 (mit Behälter 1, Transportmittel 2, Zuführungsleitung 3 und Roboterarm 5, gemäss Fig. 1) miteinander kombiniert werden um verschiedene Produkte in eine einzige Mehrkammerverpackung 6 einzulegen.

Werden mehrere Befüllungseinheiten 10 kombiniert, kann die Mehrkammerverpackung 6 zwischen den Befüllungseinheiten 10 taktweise oder kontinuierlich transportiert werden. Im ersten Fall steht die Mehrkammerverpackung 6 während des Einlegevorgangs still, im zweiten Fall kann die Steuerung des Rechners 7 die Bewegung der Mehrkammerverpackung 6 berücksichtigen, oder der Roboterarm 5 (Fig. 1) durch eine mechanische Verbindung die Transportbewegung mitvollziehen.

Das in Fig. 2 dargestellte Beispiel zeigt eine erfindungsgemässe Vorrichtung mit drei Befüllungseinheiten 10 um automatisch und flexibel Prüfmuster mit unterschiedlicher Produktbelegung zu verpacken.
Auf einer getaktet oder kontinuierlich arbeitenden Formstation 8 werden die Mehrkammerverpackungen 6 in Form von Blistern aus Rollenmaterial geformt und zur Füllstrecke 9 transportiert, wo jeweils eine Befüllungseinheit 10 eine Produktsorte entsprechend dem im Rechner 7 gespeicherten Produktionsprogramm einlegt.
Eine nach jeder Befüllungseinheit 10 über den Mehrkammerverpackungen 6 angeordnete Kamera 4 (Fig. 1) mit elektronischem Bildverarbeitungs-System überprüft nach erfolgter automatischer Befüllung, ob der Befüllungs-Vorgang entsprechend der programmierten Vorgabe durchgeführt wurde. Die gefüllten Mehrkammerverpackungen 6 werden auf der Füllstrecke 9 weitertransportiert, an der Station 12 mit einer Deckfolie versehen und an der Station 13 geschnitten. Ein oder mehrere Rechner 7 steuern die Formstation 8, die Befüllungseinheiten 10, die Stationen 12 und 13, sowie die Kameras 4 mit Bildverarbeitungssystem.

## Patentansprüche

1. Verfahren zum automatischen Befüllen von pharmazeutischen Mehrkammerverpackungen (6) für klinische Studien, wobei
A) die Mehrkammerverpackungen (6) aus einer Vielzahl von in einer Ebene angeordneten Einzelkammern bestehen;
B) die zu verpackenden Produkte aus je einem Vorratsbehälter (1) mittels eines Transportmittels (2) in eine bewegliche Zuführungsleitung (3) gespeist werden;
C) das freie Ende der Zuführungsleitung (3) mittels eines parallel zur Ebene der Einzelkammern verfahrbaren Roboterarms (5) zur gewünschten Einzelkammer geführt wird;
D) das zu verpackende Produkt in die Einzelkammer eingeführt wird; und
E) die Steuerung der einzelnen Schritte durch einen Rechner (7) erfolgt;
F) der Roboterarm (5) über eine oder mehrere freiprogrammierbare Verfahrachsen verfügt, so dass die zu verpackenden Produkte in der Ebene entsprechend einem frei wählbaren, im Rechner (7) festlegbaren Programm zu den vorausbestimmten Einzelkammern bringbar und dort einführbar sind;
**dadurch gekennzeichnet, dass**
G) nach erfolgter Befüllung der Einzelkammern mittels einer elektronischen Bildverarbeitungsvorrichtung (4) ein Vergleich zwischen der erhaltenen Befüllung mit der programmierten Vorgabe durchgeführt wird.

2. Verfahren nach Anspruch 1, dadurch gekennzeichnet, dass bei einer Abweichung zwischen der erhaltenen Befüllung mit der programmierten Vorgabe die entsprechende, fehlerhafte Mehrkammerverpackung (6) ausgeschieden wird.

3. Verfahren nach Anspruch 1 oder 2, dadurch gekennzeichnet, dass die Koordinaten der Punkte an denen die zu verpackenden Produkte in die Einzelkammern eingeführt werden sollen, als Absolutwerte oder relativ zur Position der Mehrkammerverpackung numerisch in den Rechner (7) eingegeben und in der gewünschten Reihenfolge gespeichert werden, so dass die Befüllung anschliessend automatisch durch das derart im Rechner (7) gespeicherte Programm erfolgen kann.

4. Verfahren nach Anspruch 1 oder 2, dadurch gekennzeichnet, dass die Punkte an denen die zu verpackenden Produkte in die Einzelkammern eingeführt werden sollen, mit dem Roboterarm (5) in der gewünschten Reihenfolge angefahren werden und die jeweiligen Koordinaten dieser Punkte im Rechner (7) gespeichert werden, so dass die Befüllung anschliessend automatisch durch das derart im Rechner (7) gespeicherte Programm erfolgen kann.

5. Verfahren nach Anspruch 1 oder 2, dadurch gekennzeichnet, dass die Punkte an denen die zu verpackenden Produkte in die Einzelkammern eingeführt werden sollen, auf einem Bildschirm, welcher die Mehrkammerverpackung (6) mit ihren Einzelkammern zeigt, mit einem Zeigegerät, vorzugsweise einer Maus, ausgewählt und im Rechner (7) gespeichert werden, so dass die Befüllung anschliessend automatisch durch das derart im Rechner (7) gespeicherte Programm erfolgen kann.

6. Vorrichtung zum automatischen Befüllen von pharmazeutischen Mehrkammerverpackungen (6) für klinische Studien, wobei
A) die Mehrkammerverpackungen (6) aus einer Vielzahl von in einer Ebene angeordneten Einzelkammern bestehen, und
B) die Vorrichtung je einen Vorratsbehälter (1) für jedes zu verpackende Produkt, je ein Transportmittel (2) für jedes zu verpackende Produkt, je eine bewegliche Zuführungsleitung (3) für jedes zu verpackende Produkt, je einen - am freien Ende jeder Zuführungsleitung (3) angreifenden in einer oder mehreren freiprogrammierbaren Verfahrachsen - beweglichen Roboterarm (5) sowie einen das Transportmittel (2) und den Roboterarm (5) steuernden Rechner (7) umfasst,
**dadurch gekennzeichnet, dass**
C) die Vorrichtung zusätzlich je eine Kamera mit elektronischer Bildverarbeitungsvorrichtung (4) umfasst, welche vom Rechner (7) gesteuert werden.

7. Vorrichtung nach Anspruch 6, dadurch gekennzeichnet, dass die Verfahrachsen des Roboterarms (5) als 1-Achskonfiguration mit kartesischer X-Kinematik ausgeführt sind.

8. Vorrichtung nach Anspruch 6, dadurch gekennzeichnet, dass die Verfahrachsen des Roboterarms (5) als 2-Achskonfiguration mit kartesischer X-Y-Kinematik ausgeführt sind.

9. Verfahren nach Anspruch 6, dadurch gekennzeichnet, dass die Verfahrachsen des Roboterarms (5) als 3-Achskonfiguration mit kartesischer X-Y-Z-Kinematik ausgeführt sind.

10. Vorrichtung nach einem der Ansprüche 7 - 9, dadurch gekennzeichnet, dass die einzelnen Verfahrachsen des Roboterarmes (5) über je einen Servomotor bewegt werden, wobei die Drehbewegung des Servomotors über eine Spiralspindel in eine Linearbewegung umgesetzt wird.

11. Vorrichtung nach einem der Ansprüche 6 - 10, dadurch gekennzeichnet, dass die Transportmittel (2) eine Vibratorzuführung umfassen.

12. Vorrichtung nach einem der Ansprüche 6 - 11, dadurch gekennzeichnet, dass die Zuführungsleitung (3) eine flexibles Federrohr ist.

13. Vorrichtung nach einem der Ansprüche 6 - 12, dadurch gekennzeichnet, dass die Mehrkammerverpackung (6) ein Blister ist und die Einzelkammern Blisterhöfe sind.

## Claims

1. Method for the automatic filling of pharmaceutical multichamber packages (6) for clinical studies, whereby
A) the multichamber packages (6) consist of a plurality of individual chambers arranged in one plane;
B) the products to be packaged are fed from a storage container (1) each into a mobile feed duct (3) by means of a conveyor device (2);
C) the free end of the feed duct (3) is guided to the desired individual chamber by means of a robot arm (5) capable of moving parallel to the plane of the individual chambers;
D) the product to be packaged is introduced into the individual chamber;
E) the control of the individual steps is being executed by means of a computer (7); and
F) the robot arm (5) has one or more free programmable axes of movement so that the products to be packaged may be conveyed and introduced in the plane to the predetermined individual chamber by means of a freely selectable program that can be determined in the computer (7);
characterized in that
G) after finishing the filling of the individual chambers a comparison of the received filling with the programmed standard is executed by means of an electronical image processing unit (4).

2. Method according to claim 1, characterized in that in case of a deviation between the received filling and the programmed standard the respective faulty multiple chamber package (6) is eliminated.

3. Method according to claim 1 or 2, characterized in that the coordinates of the points where the products to be packaged shall be introduced into the individual chambers are entered numerically and stored in the desired sequence in the computer (7) as absolute values or relatively to the position of the multichamber package so that the filling may be effected subsequently automatically by means of the program such stored in the computer (7).

4. Method according to claim 1 or 2, characterized in that the points where the products to be packaged shall be introduced into the individual chambers are driven to in the desired sequence via the robot arm (5) and the corresponding coordinates are stored in the computer (7) so that the filling may be effected subsequently automatically by means of the program such stored in the computer (7).

5. Method according to claim 1 or 2, characterized in that the points where the products to be packaged shall be introduced into the individual chambers are chosen by means of a pointing device preferably a mouse on a display that shows the multichamber package (6) with its individual chambers and stored in the computer (7) so that the filling may be effected subsequently automatically by means of the program such stored in the computer (7).

6. Device for the automatic filling of pharmaceutical multichamber packages (6) for clinical studies, whereby
A) the multichamber packages (6) consist of a plurality of individual chambers; and
B) the device comprises a storage container (1) each for each product to be packaged, a conveyer device (2) each for each product to be packaged, a mobile feed duct (4) each for each product to be packaged, a robot arm (5) each which is moveable in one or more freely programmable axes of movement and which is acting upon the free end of each feed duct (3) as well as a computer (7) controlling the conveyer device (2) and the robot arm (5);
characterized in that
C) the device additionally comprises a camera each with an electronic image processing unit (4) which are controlled by the computer (7).

7. Device according to claim 6, characterized in that the axes of movement of the robot arm (5) are realized as 1-axis-configuration with cartesian X-kinematics.

8. Device according to claim 6, characterized in that the axes of movement of the robot arm (5) are realized as 2-axes-configuration with cartesian X-Y-kinematics.

9. Device according to claim 6, characterized in that the axes of movement of the robot arm (5) are realized as 3-axes-configuration with cartesian X-Y-Z-kinematics.

10. Device according to one of the claims 7 - 9, characterized in that the individual axes of movement of the robot arm (5) are being moved via a servomotor each whereby the motion of rotation of the servomotor is converted into a linear motion by means of a helical spindle.

11. Device according to one of the claims 6 - 10, characterized in that the conveyer devices (2) comprise a vibrator feeding.

12. Device according to one of the claims 6 - 11, characterized in that the feed duct (3) is a flexible spring tube.

13. Device according to one of the claims 6 - 12, characterized in that the multichamber package (6) is a blister and the individual chambers are blister courts.

## Revendications

1. Procédé de remplissage automatique d'emballages pharmaceutiques (6) à compartiments multiples pour études cliniques, dans lequel
A) les emballages (6) à compartiments multiples sont constitués de plusieurs compartiments individuels disposés dans un plan;
B) les produits à emballer provenant de récipients de réserve (1) respectifs sont délivrés à l'aide d'un moyen de transport (2) dans un conduit mobile d'amenée (3);
C) l'extrémité libre du conduit d'amenée (3) est guidée vers les compartiments individuels voulus au moyen d'un bras de robot (5) apte à être déplacé parallèlement au plan des compartiments individuels;
D) le produit à emballer est introduit dans les compartiments individuels;
E) la commande des étapes individuelles s'effectue par un calculateur (7); et
F) le bras de robot (5) dispose d'un ou de plusieurs axes de déplacement librement programmables, de sorte que les produits à emballer peuvent être amenés dans le plan de compartiments individuels préalablement définis et y être insérés en correspondance à un programme qui peut être choisi librement et défini dans le calculateur (7);
caractérisé en ce que
G) lorsque le remplissage des compartiments individuels est terminé, une comparaison entre le remplissage obtenu et les données programmées est effectuée au moyen d'un dispositif électronique (4) de traitement d'images.

2. Procédé selon la revendication 1, caractérisé en ce qu'en cas d'anomalie entre le remplissage effectif et les données programmées, l'emballage (6) à compartiments multiples défectueux correspondant est exclu.

3. Procédé selon les revendications 1 ou 2, caractérisé en ce que les coordonnées des points auxquels les produits à emballer doivent être insérés dans les compartiments individuels sont introduits numériquement dans le calculateur (7) en tant que valeurs absolues ou en tant que valeurs relatives par rapport à la position de l'emballage à compartiments multiples, et y sont mémorisés dans la séquence voulue, de sorte qu'ensuite le remplissage puisse s'effectuer de manière automatique par le programme ainsi mémorisé dans le calculateur (7).

4. Procédé selon les revendications 1 ou 2, caractérisé en ce que l'on fait passer le bras (5) du robot dans la séquence voulue par les points auxquels les produits à emballer doivent être insérés dans les compartiments individuels, et les coordonnées de chacun de ces points sont conservées dans la mémoire du calculateur (7) de telle sorte que le remplissage puisse ensuite être effectué de manière automatique par le programme ainsi conservé en mémoire dans le calculateur (7).

5. Procédé selon les revendications 1 ou 2, caractérisé en ce qu'à l'aide d'un dispositif de pointage, de préférence une souris, les points auxquels les produits à emballer doivent être introduits dans les compartiments individuels sont sélectionnés sur un écran qui montre l'emballage (6) à compartiments multiples avec ses compartiments individuels, et ces points sont conservés dans la mémoire du calculateur (7) de telle sorte que le remplissage puisse ensuite être effectué de manière automatique par le programme ainsi conservé en mémoire dans le calculateur (7).

6. Dispositif de remplissage automatique d'emballages pharmaceutiques (6) à compartiments multiples pour études cliniques, dans lequel
A) les emballages (6) à compartiments multiples sont constitués de plusieurs compartiments individuels disposés dans un plan; et
B) le dispositif comporte un récipient de réserve (1) pour chaque produit à emballer, un moyen de transport (2) pour chaque produit à emballer, un conduit mobile d'amenée (3) pour chaque produit à emballer, un bras de robot (5) engageant l'extrémité libre de chaque conduit d'amenée (3) et pouvant être déplacé suivant un ou plusieurs axes de déplacement librement programmables, ainsi qu'un calculateur (7) commandant le moyen de transport (2) et le bras de robot (5),
caractérisé en ce que
C) le dispositif comporte en supplément, pour chaque produit à emballer, une caméra dotée d'un dispositif électronique (4) de traitement d'images, lesquelles caméras sont commandées par le calculateur (7).

7. Dispositif selon la revendication 6, caractérisé en ce que les axes de déplacement du bras de robot (5) présentent une configuration à un axe X à cinématique cartésienne.

8. Dispositif selon la revendication 6, caractérisé en ce que les axes de déplacement du bras de robot (5) présentent une configuration à deux axes X-Y à cinématique cartésienne.

9. Procédé selon la revendication 6, caractérisé en ce que les axes de déplacement du bras de robot (5) présentent une configuration à trois axes X-Y-Z à cinématique cartésienne.

10. Dispositif selon l'une des revendications 7 à 9, caractérisé en ce que les axes individuels de déplacement du bras de robot (5) sont déplacés chacun par un servomoteur, le déplacement de rotation du servomoteur étant converti en un déplacement linéaire au moyen d'une tige filetée.

11. Dispositif selon l'une des revendications 6 à 10, caractérisé en ce que les moyens de transport (2) comportent une amenée à vibrateur.

12. Dispositif selon l'une des revendications 6 à 11, caractérisé en ce que le conduit d'amenée (3) est un tube spiralé flexible.

13. Dispositif selon l'une des revendications 6 à 12, caractérisé en ce que l'emballage (6) à compartiments multiples est un emballage thermoformé, et les compartiments individuels sont des compartiments de l'emballage thermoformé.
